# EUROPÄISCHE PATENTSCHRIFT

(11) **EP 3 612 060 B1**
(45) Veröffentlichungstag und Bekanntmachung des Hinweises auf die Patenterteilung: **29.12.2021**
(21) Anmeldenummer: 18734420.5
(22) Anmeldetag: 16.04.2018
(51) Int. Cl.: A47G 25/90, A44B 19/28, A44B 19/26

(54) **ANZIEHHILFE FÜR EINEN REISSVERSCHLUSSSCHIEBER**
DONNING AID FOR A SLIDE FASTENER SLIDER
AIDE AU SERRAGE POUR UN CURSEUR DE FERMETURE À GLISSIÈRE

(30) Priorität: 21.04.2017 DE 202017102371 U
(43) Veröffentlichungstag der Anmeldung: 26.02.2020
(73) Patentinhaber: Heise, Rudolf, 55291 Saulheim (DE); gripOne GbR Handel und Vertrieb Werbeartikel, 55291 Saulheim (DE)
(72) Erfinder: HEISE, Rudolf, 55291 Saulheim (DE); KOPP, Gerhard, 55291 Saulheim (DE)
(74) Vertreter: Mackert, Andreas
(86) Internationale Anmeldenummer: PCT/DE2018/100358
(87) Internationale Veröffentlichungsnummer: WO 2018/192623

(56) Entgegenhaltungen:
- US-A- 2 974 991
- US-A- 3 276 087

## Beschreibung

Die Erfindung betrifft eine Anziehhilfe für die Betätigung eines Reißverschlusses umfassend ein Gehäuse mit zu mindestens einer Aufnahme für den Schiebergriff des Schiebers eines Reißverschlusses sowie einem an diesem Gehäuse angreifenden band- oder seilartigen Zugelement gemäß dem Oberbegriff des Anspruchs 1.

Reißverschlüsse werden vielfach genutzt, um Stoffteile, die dem Öffnen und Schließen beispielsweise von Bekleidung oder Taschen dienen, miteinander lösbar zu verbinden. Sie werden mittels Schiebern geöffnet oder geschlossen, die einen Schiebergriff aufweisen. Zum Öffnen und Schließen des Reißverschlusses wird dieser Schieber am Schiebergriff ergriffen und entlang des Reißverschlusses geführt. Es wird hierbei angestrebt, dass insbesondere an Kleidungsstücken diese Schiebergriffe unauffällig kurz und schmal ausgestaltet sind. Allerdings erschwert diese Gestaltung das Greifen des Schiebergriffes, da dieser nur eine kleine Angriffsfläche bietet, was insbesondere an schwer erreichbaren Stellen, beispielsweise am Rücken einer Person, problematisch ist.

Es sind daher aus dem Stand der Technik bereits Anziehhilfen für Reißverschlüsse bekannt, um hier Abhilfe zu schaffen.

Die Veröffentlichung US 8,714,605B1 offenbart ein Hilfsmittel, um einen Reißverschluss zu betätigen, wobei eine aufrollbaren Schnur, an deren Ende ein Befestigungsmittel zum Ergreifen des Reißverschlussgriffes angeordnet ist, zum Einsatz kommt. Zudem ist eine seitlich angeordnete Bremse offenbart, mit der der Gurt beim Anziehen eines Reißverschlusses im Gehäuse fixiert werden kann, so dass die Zugkraft in den Reißverschluss eingeleitet werden kann. Der Verbindungskörper zum Reißverschluss-Handgriff ist ein simpler Klemmverschluss, der sowohl bei der Anbringung wie auch beim Ablösen vom Reißverschlussgriff nachteilig ist.

Aus der WO 2016/115724 A1 ist eine maßbandartige Konstruktion bekannt, wobei die Anordnung eines hakenförmigen Befestigungsdorns zur Einfuhr in den Griff eines Reißverschlusses vorgeschlagen wird. Es ist nachteilig, dass hierdurch die Kleidung beschädigt werden kann. Zudem kann das Produkt nur verwendet werden, sofern auch eine entsprechende Befestigung am Griff des Reißverschlusses mit diesem Dorn möglich ist, also der Reißverschlussgriff eine entsprechende Aufnahme aufweist.

Bei der Veröffentlichung US 4,022,506 handelt es sich um ein in der Konstruktion des Bandes herkömmlich gestaltetes Hilfsmittel, da lediglich eine statische Schnur verwendet wird, die am Rücken nach oben geführt werden muss. Der Handgriff des Reißverschlusses wird hierbei in eine schräg nach unten verlaufenden in etwa rechtwinklig zur Zugrichtung angeordnete Aufnahme am Ende dieser Schnur eingeführt, um den Verschluss des Reißverschlusses ergreifen und in einer Art Verklemmung in diesem halten zu können.

Eine ähnliche Lösung offenbart zudem die Offenlegungsschrift US 3836189 A, bei der die Halterung für den Reißverschlussgriff aus zwei Klemmbacken besteht, die durch eine Feder auf Abstand gehalten sind. Nach Einführen des Reißverschlussgriffes wird durch eine Schwenkbewegung eines die Klemmbacken umgreifenden Bügels ein Verklemmen des Reißverschlussgriffes zwischen den Klemmbacken bewirkt.

Auch die Schrift US 3,907,181 offenbart eine seitliche Aufnahme, die rechtwinklig zur eigentlichen Zugrichtung vorgesehen ist. Hierfür ist lediglich an einem Holzstab im unteren Bereich eine Art Vorsprung mit Aufnahme für den Handgriff des Reißverschlusses offenbart.

Ebenfalls zeigt die Veröffentlichung US 3,817,433 eine Art Zugseilvorrichtung, sodass der Benutzer über umgelenkte Seile eine Art Schlitten mit einer Aufname für den Reißverschlussgriff an einem fest installierten Körper nach oben und unten bewegen kann, um ein Kleid entsprechend zu öffnen und zu schließen. Fraglich erscheint hierbei, wie überhaupt das Einführen des Handgriff des Reißverschlusses in diese fest in der Wand installierte Aufnahme erfolgen soll.

Schließlich ist aus der Veröffentlichung US 2 974 991 A eine Anziehhilfe für die Betätigung eines Reißverschlusses bekannt umfassend ein Gehäuse mit zumindest einer Aufnahme für einen Schiebergriff des Schiebers eines Reißverschlusses sowie einem an diesem Gehäuse angreifenden band- oder seilartigen Zugelement, wobei das Gehäuse zumindest eine Öffnung als Aufnahme für den Schiebergriff aufweist und im Gehäuse in etwa in Höhe dieser Öffnung ein Auflagekörper angeordnet ist.

Vor diesem Hintergrund liegt die Aufgabe der vorliegenden Erfindung darin, eine Anziehhilfe für die Betätigung eines Reißverschlusses zu schaffen, die diese Mängel ausräumt und eine sichere Befestigung und leichte Ablösung des Schiebergriffes eines Reisverschlusses von der Anziehhilfe ermöglicht.

Der zentrale Kern der vorliegenden erfinderischen Lösung für eine Anziehhilfe besteht darin, dass ein Gehäuse zur Aufnahme des Schiebergriffes vorgesehen ist, der gelenkig am den Reißverschluss betätigenden Schieber geführt ist. D.h., der verschwenkbarer Schiebergriff wird in dieses Gehäuse eingeführt, wobei das Gehäuse selbst an einer Schnur, einem Band, einem Draht oder ähnlichem geführt ist, die bspw. in einem Behälter auf- und entrollbar aufgenommen wird.

Zentrales bauliches Element ist aber das Gehäuse selbst, da dieses Gehäuse nun sicherstellt, dass der Schiebergriff des den Reißverschluss betätigenden Schiebers in einer erfindungsgemäßen Bauform beidseitig in dieses Gehäuse eingeführt werden kann und hierbei von einer federbelasteten Haltevorrichtung lösbar in diesem Gehäuse fixiert wird. Auf diese Weise wird erreicht, dass zum einen das Einführen des Schiebergriffs in das Gehäuse ohne Mühe möglich ist, was insbesondere dann wichtig ist, wenn dieser Vorgang hinter dem Rücken einer die Anziehhilfe nutzenden Person, beispielsweise beim Schließen eines Reißverschlusses am Rücken eines Kleides, erfolgen soll.

Zum anderen soll auch gewährleistet sein, dass die spätere Entnahme des Schiebergriffes aus dem Gehäuse in gleicher Form ohne größere Mühen erfolgen kann. Zudem soll erreicht werden, dass auf diese erfinderische Weise ein glattes Gehäuse ohne Haken zur Aufnahme des Schiebergriffes vorliegt, so dass auch an einem mit dem Reißverschluss zu schließenden Kleidungsstück keine Beschädigungen durch die Nutzung der Anziehhilfe entstehen können.

Vorteilhafter Weise besteht das Gehäuse in einer zweckmäßigen Bauform aus zwei Halbschalen, die vorzugsweise aus Kunststoffmaterial bestehen und als identisch ausgebildete Bauteile zum Gehäuse zusammensteckbar sind. Dies ist eine vorteilhafte Bauform, da diese gerade eine besonders wirtschaftliche Produktion ermöglicht.

Im durch diese beiden Schalen gebildeten erfindungsgemäßen Gehäuse ist zumindest eine Druckfeder gelagert, die einen verschiebbar geführten Andrückkörper, bspw. eine Gummiauflage, an einen statisch in dem Gehäuse angeordnete Auflagekörper andrückt. Zum Einführen des Schiebergriffes des Schiebers des Reißverschlusses ist es erforderlich, diese Druckfeder manuell zu komprimieren und somit einen Zwischenraum zwischen Andrückkörper und Auflagekörper zu erzeugen.

Umgekehrt wird bei geschlossenem Reißverschluss beispielsweise auf Höhe der Schultern bei einem rückseitig geschlossenen Kleid diese Druckfeder neuerlich manuell komprimiert und so Andrückkörper und Auflagekörper in einen Abstand zueinander gebracht, der die Freigabe des Schiebergriffes bewirkt.

Die Verwendung beispielsweise eines dünnen Seiles, das in einem zweiten Gehäuse befindlich und ebenfalls mittels einer Feder in diesem Gehäuse aufrollbar ist, bewirkt zudem eine gute Handhabbarkeit. Es ist ein seitlicher Halteknopf an diesem zweiten Gehäuse vorgesehen, mit dem das Zugmittel arretiert werden kann.

Das heißt, bei einer Anwendung beispielsweise am Rücken einer Person wird erst der Schiebergriff in die Anziehhilfe geführt und dort gehalten. Dann wird das zweite, das Zugmittel enthaltende Gehäuse ohne Verwendung des Halteknopfes am Rücken nach oben geführt und so das Zugmittel aus diesem Gehäuse abgewickelt, bis eine Position am oberen Rücken erreicht ist, in der das Zugmittel in etwa vertikal mittig über dem zu schließenden Reißverschluss verläuft, der Reißverschlussschieber aber noch immer in der unteren, geöffneten Position verbleibt.

Nun wird der Halteknopf betätigt und des zweite Gehäuse nach oben geführt und so eine Zugkraft nach oben auf den Reißverschlussschieber ausgeübt, der so am Reißverschluss nach oben gleitet und diesen Stück für Stück schließt. Hierbei ist vorteilhaft, dass durch alternierendes Lösen und Betätigen des Halteknopfes das Zugmittel immer wieder erst aufgerollt und dann zur Ausübung einer neuerlichen Zugbewegung arretiert wird, bis der Reißverschlussschieber die gewünschte obere Verschlussposition erreicht. Nun wird aus der Anziehhilfe wie beschrieben der Schiebergriff entnommen und so der Vorgang der Anziehhilfe beendet.

Es sind hierbei für die Komprimierung der Druckfeder in der Anziehhilfe verschiedene Bauformen vorgesehen.

Es werden im Folgenden zwei erfinderische Bauformen anhand von Figuren näher erläutert. Es zeigen
- Figur 1: die Anziehhilfe 1 in einer ersten Bauform mit seitlich austretenden freien Enden 2 eines Holmes 9 in frontaler geschlossener Ansicht,
- Figur 2: die Anziehhilfe 1 in einer ersten Bauform mit seitlich austretenden freien Enden 2 eines Holmes 9 in perspektivischer geschlossener Ansicht,
- Figur 3: die Anziehhilfe 1 in einer ersten Bauform mit seitlich austretenden freien Enden 2 eines Holmes 9 in perspektivischer geschlossener Ansicht mit angehobenem Holm 9,
- Figur 4: die Anziehhilfe 1 in einer ersten Bauform mit seitlich austretenden freien Enden 2 eines Holmes 9 in frontaler offener Ansicht,
- Figur 5: die Anziehhilfe 1 in einer ersten Bauform mit seitlich austretenden freien Enden 2 eines Holmes 9 in frontaler offener Ansicht mit Andrückkörper 5 und Auflagekörper 4,
- Figur 6: die Anziehhilfe 1 in einer ersten Bauform mit seitlich austretenden freien Enden 2 eines Holmes 9 in perspektivischer offener Ansicht,
- Figur 7: die Anziehhilfe 1 in einer ersten Bauform mit seitlich austretenden freien Enden 2 eines Holmes 9 in perspektivischer offener Ansicht mit Andrückkörper 5 und Auflagekörper 4,
- Figur 8: die Anziehhilfe 1 in einer zweiten Bauform mit oberseitigem Druckknopf 17 und dekomprimierter Druckfeder 21 in frontaler offener Ansicht sowie
- Figur 9: die Anziehhilfe 1 in einer zweiten Bauform mit eingedrücktem oberseitigem Druckknopf 17 und komprimierter Druckfeder 21 in frontaler offener Ansicht.

Eine erste Lösung der Figuren 1 bis 7 sieht vor, einen quer zur Kraftwirkungsrichtung einer Druckfeder 21 verlaufenden und im Gehäuse 13 in Kraftwirkungsrichtung der Feder zu dieser hin verschiebbaren Holm 9 zumindest einseitig aus dem Gehäuse 13 austreten zu lassen, so dass dieses zumindest eine freie Ende 2 des Holmes 9 zur Druckfeder 21 hin bewegt und diese so komprimiert werden kann. Dieser Holm 9 steht hierfür in direkter Verbindung mit der zu komprimieren Druckfeder 21 sowie einem an dieser angeordneten und so mit beweglichen Andrückkörper 5.

Wird der Holm 9 nun in zumindest einer seitlichen Gehäuseaussparung 12 verschiebbar geführt und manuell an dem aus dem Gehäuse 13 austretenden freien Enden 2 an der Seite des Gehäuses in Kraftwirkungsrichtung der Druckfeder 21 zu dieser hin verschoben, führt dies zur Komprimierung der Druckfeder 21 und somit zu einer Beabstandung des mit bewegten Andrückkörpers 5 von einem fest im Gehäuse 13 angeordneten Auflagekörper 4, wodurch ein nicht dargestellter Schiebergriff eines Reißverschlusses entweder in das Gehäuse 13 eingeführt oder dem Gehäuse 13 wieder entnommen werden kann. Wird der Holm 9 freigegeben, drückt die Druckfeder diesen und den an diesem angeordneten Andrückkörper 5 nach unten an den Auflagekörper 4, wodurch ein eingeführter Schiebergriff sicher im Gehäuse 13 gehalten wird.

In der dargestellten zweckmäßigen Bauform der Figuren 1 bis 7 tritt der Holm 9 hierbei mit beiden freien Enden 2 aus seitlichen Gehäuseaussparungen 12 des Gehäuses 13 aus und kann so gleichmäßig mit zwei Fingern untergriffen und in den seitlichen Gehäuseaussparungen 12 verschoben werden. Durch abstützen des Daumens an der Oberseite des Gehäuses 13, zu welcher hin die Druckfeder 21 zu komprimieren ist, kann nun der Holm 9 zu dieser Gehäuseoberseite und somit zur Druckfeder 21 hin in den seitlichen Gehäuseaussparungen 12 am Gehäuse 13 verschoben werden, wodurch die Druckfeder 21 komprimiert und der bewegliche Andrückkörper 5 von dem fest im Gehäuse angeordneten Auflagekörper 4 weg bewegt werden. So wird der Abstand zwischen diesen Bauteilen hergestellt.

Im Gehäuse 13 ist zur Anordnung der Druckfeder 21 ein erster Quersteg 6 und zur Anordnung des Auflagekörpers 4 ein zweiter Quersteg 15 angeordnet. Der erste Quersteg 6 weist hierbei einen ersten Befestigungskörper 7 auf, der entweder in die Druckfeder 21 eingreift oder die Druckfeder 21 teilweise umschließt und diese somit im Gehäuse zentriert. Als Gegenstück hierzu weist auch der Holm 9 einen zweiten Befestigungskörper 8 auf der ebenfalls entweder in die Druckfeder 21 eingreift oder die Druckfeder 21 teilweise umschließt und diese somit im Gehäuse und am Holm 9 zentriert.

Der zur Anordnung des Auflagekörpers 4 dienende zweite Quersteg 15 weist in der vorliegenden Bauform zwei Aussparungen 16 auf, die der Aufnahme von Haltenasen 11 an der Unterseite des Auflagekörpers 4 dienen. Der Auflagekörper 4 kann hiermit auf dem Quersteg 15 befestigt werden.

Auflagekörper 4 und Andrückkörper 5 sind zweckmäßigerweise aus Gummi oder einem ähnlichen Werkstoff gefertigt, der elastische und haftende Eigenschaften aufweist, um ein Abgleiten des zwischen diesen gehaltenen Schiebergriffes sicher zu vermeiden.

Schließlich ist eine oberseitige Durchbrechung 14 dargestellt, die der Aufnahme des Seiles oder Drahtes dient, mit dem die Anziehhilfe 1 durch den Anwender beispielsweise am Rücken bewegt werden kann.

Eine weitere vorteilhafte erfinderische Bauformen der Anziehhilfe 1 sieht vor, dass lediglich ein oberseitiger Betätigungsknopf 17 vorgesehen ist, um die Druckfeder 21 im Gehäuse 13 zu komprimieren. Die Lage und Wirkungsrichtung der Druckfeder 21 sowie der durch diese aneinander geführten Bauteile des Andrückkörpers 5 und des fest im Gehäuse 13 angeordneten Auflagekörpers 4 ist hierbei gleich der Bauform der ersten Lösung.

Abweichend von dieser ist aber ein Betätigungsknopf 17 vorgesehen, der in seiner Verschieberichtung in der Achse der Druckfederkraftrichtung angeordnet ist. Die Druckfeder 21 selbst liegt hierbei mit ihrem oberen Ende an einem quer zur Wirkungsrichtung der Druckfeder 21 verlaufenden ersten Quersteg 20 des Gehäuses 13 an, der fest im Gehäuse 13 angeordnet ist und zweckmäßigerweise integraler Bestandteil des Gehäuses 13 ist. Die Druckfeder 21 ist hierbei an der vom Betätigungsknopf 17 weg weisenden Unterseite dieses ersten Querstegs 20 angeordnet und an dieser fest abgestützt.

An der ins Gehäuse 13 verschiebbaren Unterseite des Betätigungsknopf 17 sind zumindest zwei elastische, federartige Fortsätze 18 angeordnet, die an dem im Gehäuse 13 angeordneten ersten Quersteg 20 auf dessen zum Betätigungsknopf 17 hin weisenden Oberseite aufliegen und an dieser verschiebbar geführt sind. Die an der Unterseite dieses Querstegs 20 angeordnete Druckfeder 21 wiederum ist hierbei mit einer verschiebbar geführten Halterung 19 für die Druckfeder 21 und den Andrückkörper 5 verbunden, in welche die elastischen Fortsätze 18 des Betätigungsknopfes 17 seitlich eingreifen.

Um nun eine Komprimierung der Druckfeder 21 zu erreichen, weist diese Halterung 19 oberseitig hakenartige Enden 24 oder Aufnahmen auf, die sich bis zu den freien Enden 25 der elastischen Fortsätze 18 des Betätigungsknopf 17 oberhalb des Querstegs 20 fortsetzen. Die freien Enden 25 der elastischen Fortsätze 18 greifen nun in diese hakenartige Enden 24 oder Aufnahmen der mit der Druckfeder 21 verbundenen Halterung 19 ein. Wird der Betätigungsknopf 17 zur Druckfeder hin ins Gehäuse verschoben, werden die elastischen Fortsätze am unteren Ende des Betätigungsknopfes 17 durch den Quersteg 20 quer zur Bewegungsrichtung des Druckknopfes umgelenkt und so zur Seitenwand des Gehäuses 13 hin verschoben.

Da die freien Enden 25 der elastischen Fortsätze 18 in die hakenartige Enden 24 oder Aufnahmen der Halterung 19 der Druckfeder 21 eingreifen, wird auch die Halterung 19 an im Gehäuse angeordneten seitlichen Führungsschienen 22 entlang verschoben, wodurch eine relative Bewegung dieser Halterung 19 sowie der daran angeordneten Druckfeder 21 nach oben in Richtung des eingedrückten Betätigungsknopfes 17 erfolgt.

Das heißt, durch Eindrücken des Betätigungsknopf 17 wird die Druckfeder 21 ins Gehäuse 13 verschoben zum Betätigungsknopf 17 hin und durch das feste Anliegen an der Unterseite des ersten Querstegs 20 komprimiert, was des Weiteren dazu führt, dass der mit der Druckfeder 21 und/oder mit der Halterung für die Druckfeder 21 verbundene Andrückkörper 5 ebenfalls in die Komprimierungsrichtung der Druckfeder 21 angehoben wird und somit vom fest im Gehäuse 13 angeordneten Auflagekörper 4 abgehoben wird. Der erste Quersteg 20 weist in der dargestellten Bauform zur Führung der freien Enden 25 der elastischen Fortsätze 18 oberseitig an seinen nach außen weisenden Enden einen bogenförmig nach oben weisenden Verlauf auf, um die intendierte Aufwärtsverschiebung und Anhebung der Halterung 19 durch das Eingreifen der freien Enden 25 in die hakenartigen Enden 24 oder Aufnahmen der Halterung 19 zu unterstützen. Zudem ist dieser Quersteg 20 nicht bis zu den Wandungen des Gehäuses 13 erstreckt und lässt somit einen freien Raum zu diesen Wandungen, durch den die Halterung geführt und zum Betätigungsknopf 17 hin verschoben werden kann.

Der Auflagekörper 4 ist hierbei analog zur ersten Bauform auf einem zweiten fest im Gehäuse 13 angeordneten Quersteg 15 angeordnet.

Bei dieser Bauform ist zudem die Gehäuseform selbst vorteilhaft gestaltet. In der dargestellten Bauform sind die seitlichen Wandungen tailliert ausgebildet, so dass bei der Betätigung des Betätigungsknopf 17 bspw. mit dem Daumen zwei Finger der Hand, bspw. Zeige- und Mittelfinger, die Anziehhilfe 1 im Bereich dieser Taillierung sicher greifen können. Alternativ sind hier auch andere Formgebungen zweckmäßig, die ein sicheres außenseitiges Greifen des Gehäuses 13 ermöglichen.

Zudem ist vorgesehen, dass die Halterung 19 mit Andrückkörper 5 ein Spiel im Gehäuse 13 in der horizontalen Ebene aufweist. So wird erreicht, dass es beim Einklemmen eines Schiebergriffes eines Reißverschlusses in einer Öffnung 3 des Gehäuses 13 und bei einer entsprechenden Zugeinwirkung auf dieses Gehäuse 13 beim Schließen oder Öffnen des Reißverschlusses dazu kommt, dass Halterung 19 und Andrückkörper 5 etwas zur Öffnung 3 hin bewegt und somit zusätzlich zur Haltewirkung durch die Druckfeder 21 auch eine Verkantung und somit eine weitere Klemmhaltewirkung herbeigeführt werden. Dies verhindert zusätzlich das unbeabsichtigte Herausgeleiten des Schiebergriffes aus der Anziehhilfe 1 auch bei Einwirkung stärkerer Zugkräfte.

Grundsätzlich ist es naheliegender Weise vorgesehen, dass die Verbindungsebene von Andrück- 5 und Auflagekörper 4 in etwa zentral innerhalb der Öffnungen 3 des Gehäuses 13 zur Aufnahme des Schiebergriffes verlaufend angeordnet ist. Zudem ist ein vorteilhafter Aspekt der Erfindung, dass das Gehäuse 13 der Anziehhilfe 1 aus zwei identisch ausgebildeten Gehäusehälften zusammengesetzt wird, die beispielsweise mittels einer Steckverbindung und/oder Verklebung zum geschlossenen Gehäuse zusammengefügt werden. Somit ergibt sich eine beidseitige Anordnung der Öffnungen 3 zur Aufnahme eines Schiebergriffes eines Reißverschlusses, was die Anwendung zusätzlich vereinfacht.

## Patentansprüche

1. Anziehhilfe (1) für die Betätigung eines Reißverschlusses umfassend ein Gehäuse (13) mit zu mindestens einer Aufnahme für den Schiebergriff des Schiebers eines Reißverschlusses sowie einem an diesem Gehäuse (13) angreifenden band- oder seilartigen Zugelement,
**dadurch gekennzeichnet, dass**
- das Gehäuse (13) zumindest eine Öffnung (3) als Aufnahme für den Schiebergriff aufweist,
- wobei im Gehäuse (13) in etwa in Höhe der Öffnung (3) ein Auflagekörper (4) angeordnet ist,
- an den ein verschiebbar im Gehäuse (13) geführter Andrückkörper (5) mittels einer im Gehäuse (13) angeordneten Druckfeder (21) angedrückt wird,
- wobei am Gehäuse (13) außenseitig zumindest ein Betätigungselement vorgesehen ist, um die Druckfeder (21) im Gehäuse (13) der Anziehhilfe (1) zu komprimieren und somit einen Abstand zwischen dem Andrückkörper (5) und dem Auflagekörper (4) zur Aufnahme oder Freigabe des Schiebergriffs eines Reißverschlusses zu erzeugen.

2. Anziehhilfe für die Betätigung eines Reißverschlusses nach Anspruch 1,
**dadurch gekennzeichnet, dass**
die Druckfeder (21) an einem ersten Quersteg (6, 20) und der Auflagekörper (4) an einem zweiten Quersteg (15) fest im Gehäuse (13) angeordnet sind.

3. Anziehhilfe für die Betätigung eines Reißverschlusses nach Anspruch 1 oder 2,
**dadurch gekennzeichnet, dass**
Öffnungen (3) zur Aufnahme des Schiebergriffs des Reißverschlusses an zwei Seiten des Gehäuses (13) angeordnet sind.

4. Anziehhilfe für die Betätigung eines Reißverschlusses nach einem der vorhergegangenen Ansprüche,
**dadurch gekennzeichnet, dass**
der Andrückkörper (5) sowie der Auflagekörper (4) aus Gummi oder einem gummiähnlichen elastischen Werkstoff gefertigt sind.

5. Anziehhilfe für die Betätigung eines Reißverschlusses nach einem der vorhergegangenen Ansprüche,
**dadurch gekennzeichnet, dass**
am Gehäuse (13) der Anziehhilfe (1) eine Aufnahme (14) für die Befestigung des band- oder seilartigen Zugmittels angeordnet ist.

6. Anziehhilfe für die Betätigung eines Reißverschlusses nach einem der vorhergegangenen Ansprüche,
**dadurch gekennzeichnet, dass**
- die Komprimierung der Druckfeder (21) mittels eines im Gehäuse (13) verschiebbar geführten Holmes (9) bewirkt wird,
- der zumindestens mit einem freien Ende aus einer seitlichen Gehäuseaussparung (12) des Gehäuse (13) herausragt und in dieser Gehäuseaussparung (12) verschiebbar geführt ist,
- wobei an diesem Holm (9) der Andrückkörper (5) angeordnet ist.

7. Anziehhilfe für die Betätigung eines Reißverschlusses nach Anspruch 6,
**dadurch gekennzeichnet, dass**
der Holm (9) mit zwei freien Enden (2) aus seitlichen Gehäuseaussparungen (12) des Gehäuses (13) herausragt und in diesen Gehäuseaussparungen (12) verschiebbar geführt ist.

8. Anziehhilfe für die Betätigung eines Reißverschlusses nach einem der Ansprüche 1-5,
**dadurch gekennzeichnet, dass**
die Komprimierung der Druckfeder (21) durch einen Betätigungsknopf (17) erfolgt, der eine Halterung (19) im Gehäuse (13) anhebt, in der die Druckfeder (21) geführt ist.

9. Anziehhilfe für die Betätigung eines Reißverschlusses nach Anspruch 8,
**dadurch gekennzeichnet, dass**
an der Halterung (19) unterseitig der Andrückkörper (5) angeordnet ist.

10. Anziehhilfe für die Betätigung eines Reißverschlusses nach den Ansprüchen 8 oder 9,
**dadurch gekennzeichnet, dass**
die Halterung (19) oberseitige hakenartige Enden (24) oder Aufnahmen aufweist, in welche freie Enden (25) von elastischen Fortsätzen (18) eingreifen, die vom Betätigungsknopf (17) in das Gehäuse (13) eingeführt werden.

11. Anziehhilfe für die Betätigung eines Reißverschlusses nach Anspruch 10,
**dadurch gekennzeichnet, dass**
- die elastischen Fortsätze (18) an der Unterseite des Betätigungsknopfes (17) angeordnet sind und an der Oberseite des Quersteges (20) zur Gehäusewandung quer zur Längsachse der Druckfeder (21) umgelenkt werden,
- wobei die freien Enden (25) dieser elastischen Fortsätze (18) in die hakenartigen Enden (24) der Halterung (19) eingreifen und bei Eindrücken des Betätigungsknopfes (17) derart umgelenkt werden,
- dass die Halterung (19) an seitlich verlaufenden Führungsschienen (22) nach oben verschoben wird,
- wodurch die Druckfeder (21) in Richtung des eingedrückten Betätigungsknopfes (17) komprimiert wird.

12. Anziehhilfe für die Betätigung eines Reißverschlusses nach einem der vorhergegangenen Ansprüche,
**dadurch gekennzeichnet, dass**
- das band- oder seilartigen Zugelement in einem zweiten Gehäuse sich selbsttätig aufwickelnd geführt wird,
- wobei an diesem zweiten Gehäuse ein seitlicher Halteknopf angeordnet ist,
- der bei Druck auf selbigen eine im Gehäuse befindliche Arretierung des band- oder seilartigen Zugelementes lösbar betätigt.

## Claims

1. Donning aid (1) for activating a zip fastener, comprising a housing (13) having at least one receptacle for the slider handle of the slider of a zip fastener, and a tape-type or rope-type traction element that engages on this housing (13), **characterized in that**
- the housing (13) has at least one opening (3) as a receptacle for the slider handle;
- wherein a bearing member (4) is disposed in the housing (13) so as to be approximately at the height level of the opening (3);
- a contact pressure member (5) which is displaceably guided in the housing (13) being pressed onto said bearing member (4) by means of a compression spring (21) which is disposed in the housing (13);
- wherein at least one activating element for compressing the compression spring (21) in the housing (13) of the donning aid (1) and for thus generating a spacing for receiving or releasing the slider handle of a zip fastener between the contact pressure member (5) and the bearing member (4), is provided externally on the housing (13).

2. Donning aid for activating a zip fastener according to Claim 1,
**characterized in that**
the compression spring (21) is fixedly disposed in the housing (13) on a first transverse web (6, 20), and the bearing member (4) is fixedly disposed in the housing (13) on a second transverse web (15).

3. Donning aid for activating a zip fastener according to Claim 1 or 2,
**characterized in that**
openings (3) for receiving the slider handle of the zip fastener are disposed on two sides of the housing (13).

4. Donning aid for activating a zip fastener according to one of the preceding claims,
**characterized in that**
the contact pressure member (5) and the bearing member (4) are made from rubber or a rubber-like elastic material.

5. Donning aid for activating a zip fastener according to one of the preceding claims,
**characterized in that**
a receptacle (14) for fastening the tape-type or rope-type traction means is disposed on the housing (13) of the donning aid (1).

6. Donning aid for activating a zip fastener according to one of the preceding claims,
**characterized in that**
- the compression of the compression spring (21) is caused by means of a bar (9) which is displaceably guided in the housing (13);
- said bar (9) protruding from a lateral housing clearance (12) of the housing (13) and being displaceably guided in this housing clearance (12) by way of at least one free end;
- wherein the contact pressure member (5) is disposed on this bar (9).

7. Donning aid for activating a zip fastener according to Claim 6,
**characterized in that**
the bar (9) protrudes from lateral housing clearances (12) of the housing (13) and is displaceably guided in these housing clearances (12) by way of two free ends (2).

8. Donning aid for activating a zip fastener according to one of Claims 1 to 5,
**characterized in that**
the compression of the compression spring (21) takes place by way of an activation button (17) which raises a mounting (19) in the housing (13), the compression spring (21) being guided in said mounting (19).

9. Donning aid for activating a zip fastener according to Claim 8,
**characterized in that**
the contact pressure member (5) is disposed on the lower side of the mounting (19).

10. Donning aid for activating a zip fastener according to Claims 8 or 9,
**characterized in that**
the mounting (19) has upper-side hook-type ends (24) or receptacles in which free ends (25) of elastic appendages (18) engage, said free ends (25) being introduced in the housing (13) by the activation button (17).

11. Donning aid for activating a zip fastener according to Claim 10,
**characterized in that**
- the elastic appendages (18) are disposed on the lower side of the activation button (17) and on the upper side of the transverse web (20) are deflected transversely to the longitudinal axis of the compression spring (21), towards the housing wall;
- wherein the free ends (25) of these elastic appendages (18) engage in the hook-type ends (24) of the mounting (19) and, when depressing the activation button (17), are deflected in such a manner
- that the mounting (19) is displaced upwards on laterally running guide rails (22);
- as a result of which the compression spring (21) is compressed in the direction of the depressed activation button (17).

12. Donning aid for activating a zip fastener according to one of the preceding claims,
**characterized in that**
- the tape-type or rope-type traction element is guided so as to be wound up in a self-acting manner in a second housing;
- wherein a lateral stop button is disposed on this second housing;
- said stop button, when subjected to pressure, releasably activating a locking mechanism of the tape-type or rope-type traction element, said locking mechanism being situated in the housing.

## Revendications

1. Auxiliaire de traction (1) destiné à actionner une fermeture à glissière, ledit auxiliaire de traction comprenant un boîtier (13) pourvu d'au moins un logement destiné à l'élément de préhension de la glissière d'une fermeture à glissière et un élément de traction en forme de bande ou de corde s'engageant avec ce boîtier (13),
**caractérisé en ce que**
- le boîtier (13) comporte au moins une ouverture (3) servant de logement à l'élément de préhension de la glissière,
- un corps d'appui (4) étant disposé dans le boîtier (13) sensiblement au niveau de l'ouverture (3),
- corps d'appui contre lequel un corps de pression (5) guidé de manière coulissante dans le boîtier (13) est pressé au moyen d'un ressort de compression (21) disposé dans le boîtier (13),
- au moins un élément d'actionnement étant prévu du côté extérieur du boîtier (13) afin de comprimer le ressort de compression (21) dans le boîtier (13) de l'auxiliaire de traction (1) et de générer ainsi une distance entre le corps de pression (5) et le corps d'appui (4) pour recevoir ou libérer l'élément de préhension de la glissière d'une fermeture à glissière.

2. Auxiliaire de traction destiné à actionner une fermeture à glissière selon la revendication 1,
**caractérisé en ce que**
le ressort de compression (21) est disposé au niveau d'une première nervure transversale (6, 20), et le corps d'appui (4) est disposé au niveau d'une deuxième nervure transversale (15), de manière fixe dans le boîtier (13).

3. Auxiliaire de traction destiné à actionner une fermeture à glissière selon la revendication 1 ou 2,
**caractérisé en ce que**
des ouvertures (3) destinées à recevoir l'élément de préhension de la glissière de la fermeture à glissière sont ménagées sur deux côtés du boîtier (13).

4. Auxiliaire de traction destiné à actionner une fermeture à glissière selon l'une des revendications précédentes,
**caractérisé en ce que**
le corps de pression (5) et le corps d'appui (4) sont en caoutchouc ou une matière élastique de type caoutchouc.

5. Auxiliaire de traction destiné à actionner une fermeture à glissière selon l'une des revendications précédentes,
**caractérisé en ce que**
un logement (14) destiné à la fixation de moyens de traction en forme de bande ou de corde est disposé au niveau du boîtier (13) de l'auxiliaire de traction (1) .

6. Auxiliaire de traction destiné à actionner une fermeture à glissière selon l'une des revendications précédentes,
**caractérisé en ce que**
- la compression du ressort de compression (21) est effectuée au moyen d'une barre (9) qui est guidée de manière coulissante dans le boîtier (13),
- laquelle barre fait saillie, au moins par une extrémité libre, d'un évidement latéral (12) du boîtier (13) et est guidée de manière coulissante dans cet évidement (12) du boîtier,
- le corps de pression (5) étant disposé au niveau de cette barre (9).

7. Auxiliaire de traction destiné à actionner une fermeture à glissière selon la revendication 6,
**caractérisé en ce que**
la barre (9) fait saillie, par deux extrémités libres (2), des évidements latéraux (12) du boîtier (13) et est guidée de manière coulissante dans ces évidements (12) du boîtier.

8. Auxiliaire de traction destiné à actionner une fermeture à glissière selon l'une des revendications 1 à 5,
**caractérisé en ce que**
la compression du ressort de compression (21) est effectuée par le biais d'un bouton d'actionnement (17) qui soulève un support (19) qui est situé dans le boîtier (13) et dans lequel le ressort de compression (21) est guidé.

9. Auxiliaire de traction destiné à actionner une fermeture à glissière selon la revendication 8,
**caractérisé en ce que**
le corps de pression (5) est disposé du côté inférieur du support (19).

10. Auxiliaire de traction destiné à actionner une fermeture à glissière selon les revendications 8 ou 9,
**caractérisé en ce que**
le support (19) comporte du côté supérieur des extrémités (24) en forme de crochet ou des logements dans lesquels s'engagent des extrémités libres (25) d'extensions élastiques (18) qui sont insérées dans le boîtier (13) par le bouton d'actionnement (17).

11. Auxiliaire de traction destiné à actionner une fermeture à glissière selon la revendication 10,
**caractérisé en ce que**
- les extensions élastiques (18) sont disposées du côté inférieur du bouton d'actionnement (17) et sont déviées, du côté supérieur de la nervure transversale (20), vers la paroi du boîtier transversalement à l'axe longitudinal du ressort de compression (21),
- les extrémités libres (25) de ces extensions élastiques (18) s'engageant dans les extrémités (24) en forme de crochet du support (19) et étant déviées, lorsque le bouton d'actionnement (17) est enfoncé, de manière à
- faire coulisser le support (19) vers le haut sur des rails de guidage latéraux (22),
- ce qui comprime le ressort de compression (21) en direction du bouton d'actionnement (17).

12. Auxiliaire de traction destiné à actionner une fermeture à glissière selon l'une des revendications précédentes,
**caractérisé en ce que**
- l'élément de traction en forme de bande ou de corde est guidé de manière à s'enrouler automatiquement dans un deuxième boîtier,
- un bouton de retenue latéral étant disposé au niveau de ce deuxième boîtier,
- lequel bouton de retenue, lorsqu'il est pressé, actionne de manière libérable un moyen d'arrêt de l'élément de traction en forme de bande ou de corde qui est situé dans le boîtier.
